# EUROPÄISCHE PATENTSCHRIFT

(11) **EP 2 632 605 B1**
(45) Veröffentlichungstag und Bekanntmachung des Hinweises auf die Patenterteilung: **15.05.2019**
(21) Anmeldenummer: 11764571.3
(22) Anmeldetag: 06.10.2011
(51) Int. Cl.: B05C 1/08, B05C 11/04

(54) **VORRICHTUNG ZUM AUFBRINGEN EINES FLIEßFÄHIGEN MEDIUMS AUF EINE BAHN**
APPARATUS FOR APPLYING A FLUID TO A WEB
APPAREIL POUR APPLIQUER UN LIQUIDE À UNE BANDE

(30) Priorität: 26.10.2010 DE 102010049387
(43) Veröffentlichungstag der Anmeldung: 04.09.2013
(73) Patentinhaber: OLBRICH GmbH, 46395 Bocholt (DE)
(72) Erfinder: PAGENDARM, Ralph, 22607 Hamburg (DE); ROSE, Peter, 25554 Neuendorf-Sachsenbande (DE)
(74) Vertreter: Buse, Mentzel, Ludewig Patentanwaltskanzlei
(86) Internationale Anmeldenummer: PCT/EP2011/067430
(87) Internationale Veröffentlichungsnummer: WO 2012/055686

(56) Entgegenhaltungen:
- DE-A1-102006 017 365
- DE-U1- 29 917 981
- US-A- 5 768 993
- US-A1- 2002 023 587

## Beschreibung

Die Erfindung betrifft eine Vorrichtung gemäß Oberbegriff des Patentanspruchs 1.

Aus der EP 1 117 488 Bi ist eine derartige Vorrichtung bekannt, die im Auftragskopf allerdings zwei Kammern aufweist, die mit unterschiedlichen Drücken beaufschlagt werden können. In einer Vorkammer herrscht der Druck po, während in der Hauptkammer ein Druck p1 einstellbar ist, und zwar dadurch, dass zwischen Vorkammer und Hauptkammer ein Dichtelement liegt, welches die beiden Kammern trennt. Nach außen ist jede Kammer durch eine Rakel abgedichtet, die gegen eine zugehörige Gravurwalze drückt. Außerdem sind sowohl die Hauptkammer, als auch die Vorkammer mit einem Einlass für das auf eine Bahn aufzutragende fließfähige Medium versehen.

Das Dokument DE 299 17 981 U1 beschreibt eine Druckkammerrakel mit einer Kammer, die durch einen Verdrängungskörper in einen Druckraum und einen Ablaufraum unterteilt ist. Die hintere, d.h. stromabwärts angebrachte Rakel wird durch einen Andruckkörper dichtend an die Mantelfläche der Walze angedrückt, um' einen Medienaustritt auch bei hohen Walzenumfangsgeschwindigkeiten zu vermeiden.

Die Dokumente US 5,768,993, US 2002/0023587 A1 und DE 10 2006 017 365 A1 zeigen Auftragsvorrichtungen mit einem Auftragskopf der zwei Rakel umfasst, die mit ihrer Rakelkante an die Auftragswalze angestellt sind und die Walzenoberfläche linienförmig berühren. Diese Rakel dienen jedoch nicht zur Abdichtung der Kammer des Auftragskopfs.

**Aufgabe** der Erfindung ist es, die bekannte Vorrichtung dahingehend weiter zu entwickeln, dass sie einfacher und damit kostengünstiger herstellbar ist.

Zur **Lösung** dieser Aufgabe dient die Vorrichtung mit den Merkmalen des Patentanspruchs 1.

Vorteilhafte Ausgestaltungen der Erfindung sind Gegenstand der Unteransprüche.

Die Erfindung wird nun anhand von Zeichnungen näher erläutert. Darin zeigen
- **Fig. 1**: eine schematische Darstellung der erfindungsgemäßen Vorrichtung
- **Fig. 2a bis 2c**: verschieden Anpressgrade eines in der Vorrichtung nach Fig. 1 verwendeten Druckstücks.

In den Figuren sind gleiche Teile durchwegs mit gleichen Bezugszeichen versehen.

**Figur 1** zeigt einen Querschnitt durch eine Gravurwalze 11, die an ihrem Umfang mit Gravurrillen 12 versehen sind und die sich im Betrieb in Richtung der Pfeile im Uhrzeigersinn dreht. Über die Gravurwalze 11 läuft eine zu beschichtende Bahn 4, auf deren Unterseite die Gravurrillen 12 ein fließfähiges Medium 5 übertragen, das mit Hilfe eines Auftragskopfs 10 zugeführt wird.

Der Auftragskopf 10 ist in der dargestellten Ausführungsform unter der Gravurwalze 11 und damit gegenüber der Bahn 4 angeordnet. Er erstreckt sich in der Art eines Balkens parallel zu einer Erzeugenden der Gravurwalze 11 über deren gesamte Länge, um alle Gravurrillen 12 mit dem fließfähigen Medium 5 zu versehen, mit dem die Bahn 4 beschichtet werden soll.

Der Auftragskopf 10 besitzt einen balkenförmigen Grundkörper 25, an dessen linker Seite eine Auffangwanne 27 für fließfähiges Medium 5 angebracht ist, auf die später noch näher eingegangen wird. Die Unterseite des Auftragskopfs 10 weist an der in Drehrichtung linken Seite einen Einlass 14 für eine Kammer 13 auf, während an der in Drehrichtung rechten Seite des Auftragskopfs 10 in dessen Unterseite ein Auslass 15 für durch die Kammer 13 strömendes fließfähiges Medium 5 vorgesehen ist. Zwischen dem Einlass 14 und dem Auslass 15 erstreckt sich eine Druckluftleitung 21 in den Auftragskopf 10 nach oben in Richtung Gravurwalze 11 und endet in einem Ballon 22, über dem ein verschiebbares Druckstück 23 sitzt. Das Druckstück 23 wirkt seinerseits auf einen zusammendrückbaren Anpresskörper 24. Der Anpresskörper 24 besteht aus einem elastischen Material, das durch Aufblasen des Ballons 22 auf definierte Weise zusammengedrückt wird, was in den Figuren 2a bis 2c dargestellt ist.

Es wird darauf hingewiesen, dass anstelle einer Druckluftleitung 21 mit Ballon 22 auch eich andere Konstruktion zum Einwirken auf das Druckstück 23 gewählt werden kann, zum Beispiel eine Stempelstange mit Stempelkopf oder ähnlich.

Über dem Anpresskörper 24 liegt eine erste oder vordere Rakel 16, die von einem in der Kammer 13 montierten vorderen Rakelhalter 17 gehalten wird. Derartige Konstruktionen sind dem Fachmann allgemein bekannt, so dass darauf hier nicht näher eingegangen werden muss. Im Betrieb berührt die vordere Rakel 16 die Kammer 13 und verschließt diese an der Vorderseite in definierter Weise.

Auf ähnliche Weise wird die Hinterseite der Kammer 13 durch eine zweite oder hintere Rakel 18 verschlossen, die ebenfalls von einem hinteren Rakelhalter 19 gehalten wird. Die Anpresskraft der hinteren Rakel 18 an die Gravurwalze 11 wird durch ein starres Auflager 28 am Auftragskopf 10 verbunden mit der hinteren Rakelhalterung 19 gebildet, die in der Höhe verstellbar ist, wie die die Zeichnung verdeutlicht.

Bisher nicht erwähnt ist ein Fenster 20, das an der rechten Seite des Auftragskopfs 10 abnehmbar angeordnet ist, um das freie Abströmen des aus der Kammer 13 austretenden fließfähigen Mediums 5 beobachten zu können, das nicht mehr von den Gravurrillen 12 aufgenommen werden konnte.

Schließlich wird darauf hingewiesen, dass je nach Breite des Auftragskopfs 10 1 - 5 Einlässe 14 vorgesehen sein können, um eine gleichmäßige Druckverteilung zu erreichen, während als Auslass 15 ein Auslass reicht.

Die **Figuren 2a bis 2c** verdeutlichen nun das Wesen der Erfindung, nämlich die einfache Einstellbarkeit des Drucks in der einzigen Kammer 13 und damit das luftbläschenfreie Befüllen der Gravurrillen 12 mit dem zur Beschichtung vorgesehenen fließfähigen Medium 5.

In Figur 2a wird der Anpresskörper 24 vom Druckstück 23 nicht zusammengedrückt, so dass die vordere Rakel 16 lediglich auf dem Anpresskörper 24 liegt und die Gravurwalze 11 nur linienförmig berührt, was durch die gestrichelte Linie A angedeutet ist. Dies ist sozusagen die Null oder Ausgangsstellung, die einem Druck pₒ in der Kammer 13 entspricht.

Wird der Anpresskörper 24 aber von dem Druckstück 23 zusammengedrückt, dann presst er die vordere Rakel 16 stärker gegen die Gravurwalze 11 und aus der linienförmigen Berührung A von Figur 2a wird ein flächiger Kontakt gemäß Figur 2b, wobei die gestrichelten Linien B die Breite der Flächenkontaktzone angeben. Um das fließfähige Medium 5 unter diesen Bedingungen aus der Kammer 13 austreten zu lassen, muss der Druck in der Kammer 13 von pₒ auf p₁ erhöht werden.

Bei noch stärkerem Andrücken des Druckstücks 23 wird der Anpresskörper 24 noch stärker zusammengedrückt und die Breite der Flächenkontaktzone vergrößert sich weiter von B in Figur 2b auf C in Figur 2c, was bedeutet, dass der Druck in Kammer 13 auf p₂ erhöht werden muss, ehe ein Ausströmen aus dem Auslass 15 erfolgen kann.

Durch den Druck in der Kammer 13 wird erreicht, dass je nach Breite der Flächenkontaktzone B oder C mehr oder weniger Masse des fließfähigen Mediums 5 an der hinteren Rakel 18 aus der Kammer 13 abströmen muss, da die hintere Rakel 18 mit der Gravurwalze 11 nur Linienberührung hat. Diese aus der Kammer 13 in Drehrichtung hinten austretende Masse verteilt sich auf die Gravurrillen 12 und der Rest fließt in die Auffangwanne 27.

### Bezugszeichenliste:

- 4: Bahn
- 5: fließfähiges Medium
- 10: Auftragskopf
- 11: Gravurwalze
- 12: Gravurrillen
- 13: Kammer
- 14: Einlass
- 15: Auslass
- 16: vordere Rakel
- 17: vorderer Rakelhalter
- 18: hintere Rakel
- 19: hinterer Rakelhalter
- 20: Fenster
- 21: Druckluftleitung
- 22: Ballon
- 23: Druckstück
- 24: Anpresskörper
- 25: Grundkörper
- 27: Auffangwanne
- 28: Auflager

## Patentansprüche

1. Vorrichtung zum Aufbringen eines fließfähigen Mediums (5) auf eine kontinuierlich transportierte Bahn (4),
wobei das Medium (5) durch eine kontinuierlich drehende Übertragungswalze, beispielsweise durch eine am Umfang mit Gravurrillen (12) versehene Gravurwalze (11), auf die Bahn (4) übertragbar ist,
wobei ein Auftragskopf (10) vorgesehen ist, um das fließfähige Medium (5) auf den Umfang der Gravurwalze (11) zu übertragen; wobei der Auftragskopf (10) eine zum Umfang der Gravurwalze (11) hin offene Kammer (13) mit einem Einlass (14) und einem Auslass (15) für das aufzutragende Medium (5) aufweist,
und wobei diese einzige Kammer (13) an ihrer in Drehrichtung vorderen Außenseite durch eine vordere Rakel (16) und an ihrer in Drehrichtung hinteren Außenseite durch eine hintere Rakel (18) begrenzt ist, die beide dichtend am Umfang der Gravurwalze (11) anliegen,
wobei die Anpresskraft der hinteren Rakel 18 an der Gravurwalze 11 durch ein starres Auflager 28 gebildet wird,
**dadurch gekennzeichnet,**
**dass** beide Rakel (16, 18) negativ zur Drehrichtung der Übertragungswalze angestellt sind,
**dass** zur Einstellbarkeit des Drucks in der Kammer (13) die vordere Rakel (16) durch einen Anpresskörper (24) mit einstellbarer Anpresskraft an den Umfang der Gravurwalze (11) andrückbar ist,
**dass** der Anpresskörper (24) die Breite einer Flächenkontaktzone der vorderen Rakel (16) an der Gravurwalze (11) bestimmt.

2. Vorrichtung nach Anspruch 1, **dadurch gekennzeichnet, dass** die vordere Rakel (16) die Gravurwalze (11) nur linienförmig berührt, wenn der Anpresskörper (24) in seiner Ausgangsstellung ist, die einem Druck (po) in der Kammer (13) entspricht und mittels des Anpresskörpers (24) der Druck (p1, p2) in der Kammer (13) erhöht werden kann, indem die vordere Rakel (16) die Gravurwalze (11) flächig in der Flächenkontaktzone berührt.

3. Vorrichtung nach Anspruch 1, **dadurch gekennzeichnet, dass** der Anpresskörper (24) von einem Ballon (22) über ein Druckstück (23) zusammendrückbar ist.

4. Vorrichtung nach Anspruch 3, **dadurch gekennzeichnet, dass** der Ballon (22) durch eine Druckluftleitung (21) aufblasbar und damit gegen das Druckstück (23) bewegbar ist.

## Claims

1. Apparatus for applying a fluid (5) to a continuously transported web (4),
whereby, the fluid (5) is transferred to the web (4) by a continuously rotating transfer roller, for example, by an engraved roller (11) with engraving flutes (12) on the circumference, whereby, an application head (10) is provided, in order to transfer the fluid (5) to the circumference of the engraving roller (11); whereby, the transfer head (10) features a chamber (13) which is open towards the circumference of the engraving roller (11) with an inlet (14) and an outlet (15) for the fluid (5) to be applied, and, whereby, this single chamber (13) is confined in its direction of rotation at the forward outer surface by a front scraper (16) and in its direction of rotation at the rear outer surface by a rear scraper (18), both of which abut the circumference of the engraving roller (11) forming a seal,
whereby, the contact pressure of the rear scraper (18) on the engraving roller (11) is formed by a rigid support (28) **characterized in that,**
both scrapers (16, 18) are arranged negative to the direction of rotation of the transfer roller,
in order to set the pressure in the chamber (13) the front scraper (16) is pressed onto the circumference of the engraving roller (11) by a pressure body (24) with adjustable contact pressure,
the pressure body (24) determines the width of a surface contact zone of the front scraper (16) on the engraving roller (11).

2. Apparatus in accordance with Claim 1, **characterized in that,** the front scraper (16) only touches the engraving roller (11) in a linear manner when the pressure body (24) is in its initial position, which equates to a pressure (po) in the chamber (13) and, with the aid of the pressure body (24) can increase the pressure (p1, p2) in the chamber (13), by the front scraper (16) extensively touching the engraving roller (11) in the surface contact zone.

3. Apparatus in accordance with Claim 1, **characterized in that,** the pressure body (24) can be compressed by a balloon (22) via a pressure piece (23).

4. Apparatus in accordance with Claim 3, **characterized in that,** the balloon (22) can be blown up via a pressure airline (21) and, thus, can be moved against the pressure piece (23).

## Revendications

1. Dispositif pour appliquer un liquide (5) à une bande (4) transportée en permanence,
sachant que le liquide (5) est transférable sur la bande (4) par un cylindre de transfert tournant en permanence, par exemple par un cylindre de gravure (11) muni sur son développement de sillons de gravure (12),
sachant qu'une tête enductrice (10) est prévue pour transférer le liquide (5) sur le développement du cylindre de gravure (11) ; sachant que la tête enductrice (10) présente une chambre (13) ouverte en direction du développement du cylindre de gravure (11), avec un orifice d'admission (14) et un orifice de sortie (15) pour le liquide (5) à appliquer,
et sachant que cette unique chambre (13) est limitée, sur son côté extérieur avant observé dans le sens de rotation, par un râteau avant (16) et, sur son côté extérieur arrière observé dans le sens de rotation, par un râteau arrière (18), lesquels râteaux appliquent tous deux en étanchant contre le développement du cylindre de gravure (11),
sachant que la force d'applique du râteau arrière (18) contre le cylindre de gravure (11) est générée par un palier d'appui (28) rigide,
**caractérisé en ce que**
les deux râteaux (16, 18) sont mis en pression négative par rapport au sens de rotation du cylindre de transfert,
pour pouvoir régler la pression dans la chambre (13), il est possible de faire entrer le râteau avant (16), au moyen d'un corps d'applique (24) à force d'applique réglable, en applique contre le développement du cylindre de gravure (11),
le corps d'applique (24) définit la largeur d'une zone de contact de la surface du râteau avant (16) contre le cylindre de gravure (11).

2. Dispositif selon la revendication 1, **caractérisé en ce que** le râteau avant (16) ne touche le cylindre de gravure (11) que sous la forme d'une ligne lorsque le corps d'applique (24) se trouve sur sa position de départ qui correspond à une pression (po) dans la chambre (13), et qu'au au moyen du corps d'applique (24) la pression (p1, p2) peut être haussée dans la chambre (13) lorsque le râteau avant (16) touche le cylindre de gravure (11) sur une certaine surface dans la zone de contact de surface.

3. Dispositif selon la revendication 1, **caractérisé en ce que** le corps d'applique (24) peut être comprimé par un ballon (22) via une pièce de compression (23).

4. Dispositif selon la revendication 3, **caractérisé en ce que** le ballon (22) est gonflable au moyen d'une conduite pneumatique (21) et qu'il est ainsi déplaçable contre la pièce de compression (23).
